# EUROPÄISCHE PATENTSCHRIFT

(11) **EP 1 088 779 B1**
(45) Veröffentlichungstag und Bekanntmachung des Hinweises auf die Patenterteilung: **27.10.2004**
(21) Anmeldenummer: 00118822.6
(22) Anmeldetag: 31.08.2000
(51) Int. Cl.: B65H 18/20

(54) **Verfahren zum Aufwickeln einer Materialbahn**
Method for winding a material web
Méthode pour enrouler une bande de matériau

(30) Priorität: 28.09.1999 DE 19946400
(43) Veröffentlichungstag der Anmeldung: 04.04.2001
(73) Patentinhaber: Voith Paper Patent GmbH, 89522 Heidenheim (DE)
(72) Erfinder: Cramer, Dirk, Dipl.-Ing., 47259 Duisburg (DE)
(74) Vertreter: Knoblauch, Andreas, Dr.-Ing.

(56) Entgegenhaltungen:
- DE-A- 19 524 905
- US-A- 4 128 213
- US-A- 5 758 842

## Beschreibung

Die Erfindung betrifft ein Verfahren zum Aufwickeln einer Materialbahn zu einer Rolle, bei dem die Rolle in einem Wickelbett liegt, von einer Belastungswalze in das Wickelbett gedrückt wird und zumindest während eines Teils des Wickelvorgangs durch ein Druckluftpolster im Wickelbett unterstützt wird.

Ein derartiges Verfahren ist aus US 5 758 842 A bekannt. Eine Materialbahn wird zu einer Rolle aufgewikkelt, die in einem Wickelbett liegt, das durch zwei Tragwalzen gebildet ist. Die einlaufseitige Tragwalze hat eine weichere Beschichtung als die andere Tragwalze. Die Rolle wird von einer Belastungswalze belastet, die beim Start auf der Wickelrolle aufliegt. Im Wickelbett kann ein Druckluftpolster aufgebaut werden, um das Gewicht der Rolle teilweise zu entlasten.

Ein weiteres Verfahren zum Aufwickeln einer Materialbahn zu einer Rolle ist aus US 4 128 213 A bekannt. Hier können die beiden Tragwalzen, auf denen die Wikkelrolle ruht, mit zunehmendem Durchmesser der Wickelrolle bis zu einem maximalen Abstand auseinandergefahren werden. Wenn dieser Abstand erreicht ist, werden die beiden Tragwalzen wieder zusammengefahren. Eine Belastungswalze wird mit abnehmender Kraft auf die Rolle gedrückt. In einer Endphase des Wickelns liegt die Belastungskraft bei etwa 0,1 kN/m.

DE 195 24 905 A1 zeigt ein weiteres Verfahren zum Aufwickeln einer Materialbahn zu einer Rolle, bei dem die Rolle in einem Wickelbett liegt. In dem Wickelbett kann mit Hilfe eines Blaskastens ein Druckluftpolster erzeugt werden, um das Gewicht der Rolle teilweise zu entlasten. Mit Hilfe einer Druckwalze wird am Anfang des Wickelvorgangs eine spezifische Linienkraft von ca. 25 N/cm eingestellt. Wenn ein vorbestimmter Durchmesser der Rolle erreicht ist, bewegen sich die Tragwalzen auseinander und die Druckwalze wird abgehoben.

Die Erfindung wird im folgenden anhand einer Papierbahn als Beispiel für eine Materialbahn beschrieben. Sie ist jedoch nicht darauf beschränkt, sondern kann bei anderen Materialbahnen angewandt werden, bei denen ähnliche Probleme wie bei Papier auftreten. Beispiel hierfür sind Karton oder Folien aus Metall oder Kunststoff.

In einem der letzten Herstellungsschritte muß eine Papierbahn, die in der Regel "endlos" produziert wird, zu handhabbaren Rollen aufgewickelt werden. In vielen Fällen geht dem Aufwickeln noch ein Längsschneiden in Papierbahnstreifen voraus. Beim Aufwickeln möchte man einen gewissen Wickelhärteverlauf erreichen. Die Rolle soll nämlich im Innern härter gewickelt sein als im Bereich des Umfangs. Die Wickelhärte soll also von innen nach außen abnehmen.

Die Wickelhärte wird unter anderem durch eine Nipkraft beeinflußt, die sich im Nip zwischen der Wickelrolle und den Tragwalzen einstellt, die das Wickelbett bilden. In erster Näherung kann man davon ausgehen, daß die Wickelhärte um so höher ist, je größer die Nipkraft ist.

Der gewünschte Wickelhärteverlauf läßt sich ohne zusätzliche Maßnahmen praktisch nicht realisieren. Zu Beginn des Wickelvorgangs besteht die Rolle praktisch nur aus der Wickelhülse. Sie ist also relativ leicht, so daß sich aufgrund der Nipkraft dementsprechend nur eine geringe Wickelhärte ergeben würde. Mit zunehmendem Rollendurchmesser steigt auch das Gewicht der Rolle und damit die Nipkraft an den Auflagenips, was die Wickelhärte erhöhen würde. Es ist daher bekannt, zu Beginn des Wickelvorgangs eine Belastungswalze auf der Rolle ruhen zu lassen, wobei die Belastungswalze die Rolle mit einer vorbestimmten Kraft in das Wickelbett hineindrückt. Hierdurch läßt sich die Rolle relativ hart anwickeln, d.h. die Wickelhärte ist im Bereich des Rollenkerns oder der Wickelhülse hoch genug. Da mit zunehmendem Rollendurchmesser die Gewichtskraft zunimmt, wird die Belastung durch die Belastungswalze zunehmend zurückgeführt. Oft wird mit Hilfe des Druckpolsters im Wickelbett eine in entgegengesetzte Richtung wirkende Kraft auf die Rolle aufgebaut. Die Belastung durch die Belastungswalze wird zurückgenommen, weil sie wiederum zu einer Erhöhung der Nipkraft an den Auflagenips führen würde, was unerwünscht ist. Die Belastungswalze wird vielfach nur noch lose oder unter einem relativ geringen Druck von etwa 0,2 kN/m an der Rolle gehalten, um ein versehentliches Auswerfen (Kick-out) der Rolle aus dem Wickelbett zu verhindert.

Trotz aller dieser Maßnahmen kann man gelegentlich beobachten, daß sich die Rolle nicht so aufbaut, wie dies an und für sich gewünscht ist. Insbesondere dann, wenn sich bei einer Papierbahn oder bei einer anderen Bahn größere Quer- oder Längsprofilabweichungen ergeben, kann der Lauf der Rolle beim Wickeln sehr unruhig werden, so daß man im Grunde genommen nicht einmal davon ausgehen kann, daß der Wickelhärteverlauf über den gesamten Umfang der Rolle gleich ist.

Der Erfindung liegt die Aufgabe zugrunde, die Wickelqualität zu verbessern und den Betrieb sicherer zu machen.

Diese Aufgabe wird bei einem Verfahren der eingangs genannten Art dadurch gelöst, daß die Belastungswalze die Rolle während des gesamten Wickelvorgangs mit einer Mindestbelastung von 0,5 kN/m in das Wickelbett drückt.

Diese Maßnahme erscheint an und für sich widersinnig, weil man durch die zusätzliche Belastung, die die Belastungswalze aufbringt, auch die Nipbelastung in den Auflagenips erhöht, was an und für sich zu einer Erhöhung der Wickelhärte in den äußeren Bereichen der Wikkelrolle führen würde. Dieser Effekt ist zwar in geringem Maße vorhanden. Insbesondere im Endabschnitt des Wickelvorgangs, beispielsweise in den letzten 40% des Durchmessers, wird durch das Einklemmen der Rolle zwischen der Belastungswalze einerseits und dem Wickelbett andererseits aber ein wesentlich ruhigerer Lauf erzielt. Ein "Springen" der Rolle und die damit verbundene starke Ungleichmäßigkeit im Wickelhärteverlauf wird durch die Belastungswalze weitgehend vermieden. Hierbei ist zu beachten, daß die zusätzliche Nipkraft, die die Belastungswalze ausübt, bezogen auf die Nipkraft, die aus dem Rollengewicht resultiert, nur noch von untergeordneter Bedeutung ist. Die "negativen" Auswirkungen, die durch eine Erhöhung der Nipkraft der Belastungswalze auf die Rolle zu erwarten sind, werden durch die "positiven" Auswirkungen dieser Erhöhungen mindestens kompensiert.

Hierbei ist bevorzugt, daß das Druckluftpolster in Abhängigkeit von der Belastung der Belastungswalze gesteuert wird. Wenn die Belastung der Belastungswalze erhöht wird, dann wird eben der Druck im Druckluftpolster ebenfalls erhöht, so daß man die Nipkraft in den Auflagenips auf den das Wickelbett bildenden Tragwalzen begrenzen kann. Hierbei ergibt sich ein gewisser Automatismus. Das Druckluftpolster ist, gegebenenfalls unter Beachtung weiterer Bedingungen, wie ein Mindestrollendurchmesser, unmittelbar an die Belastung durch die Belastungswalze gekoppelt. Da diese zumindest ab einem vorbestimmten Rollendurchmesser mit einer konstanten Kraft wirkt, kann man eine entsprechend konstante Gegenkraft mit Hilfe des Druckluftpolsters erzeugen. Da sich die entsprechenden Kräfte linear überlagern lassen, wird die Steuerung sehr einfach.

Vorzugsweise wird die Belastungswalze verwendet, um den Durchmesser der Rolle zu ermitteln, wobei das Druckluftpolster in Abhängigkeit von vorgebbaren Parametern der aufgewickelten Materialbahn und vom Durchmesser der Rolle gesteuert wird. Wenn die Belastungswalze am Umfang der Rolle anliegt, dann gibt der Ort der Belastungswalze eine Information über den Durchmesser der Rolle. Diese Durchmesserinformation erlaubt es, unter Berücksichtigung der Parameter der Materialbahn, beispielsweise Flächengewicht oder Dichte, auf das Gewicht und die damit verbundene Gewichtskraft der Rolle zurückzuschließen. Aus der Gewichtskraft läßt sich dann auf die Nipkraft in den Auflagenips der Rolle schließen. Wenn die Beispielsweise also nicht nur ihre Kraft, sondern auch ihren Ort, an eine Steuerung weitergibt, dann kann die Steuerung das Druckluftpolster relativ genau einstellen.

Vorzugsweise wird das Druckluftpolster so eingestellt, daß eine vorbestimmte maximale Nipkraft zwischen der Rolle und den das Wickelbett bildenden Tragwalzen nicht überschritten wird. Damit wird die Wickelhärte begrenzt.

Vorzugsweise liegt die maximale Nipkraft in Abhängigkeit von der Papiersortenempfildichkeit im Bereich von 2 bis 5 kN/m. Dieser Wert hat sich als ausreichend erwiesen, um die gewünschte Wickelhärte zu erzeugen, andererseits aber die Materialbahn ausreichend zu schonen.

In einer bevorzugten Ausgestaltung ist vorgesehen, daß ein Nipkraftverlauf zwischen Rolle und Tragwalze über den gesamten Wickelvorgang annähernd konstant bleibt. Trotz der Belastung durch die Belastungswalze verbleibt die resultierende Nipkraft, die sich auch unter Berücksichtigung der Gewichtsentlastung mit Hilfe des Druckluftpolsters ergibt, annähernd konstant. Mit diesem Begriff ist gemeint, daß gewisse Variationen durchaus zulässig sein können. Die Veränderungen bleiben jedoch unter 25% eines Mittelwerts des Nipkraftverlaufs. Um dennoch einen Wickelhärteverlauf einstellen zu können, bei dem die Wickelhärte von innen nach außen abnimmt, kann man weitere Maßnahmen ergreifen. beispielsweise die Antriebsmomente der Tragwalzen unterschiedlich einstellen.

Durch die erfindungsgemäße Ausgestaltung ist es nun möglich, daß man die Rolle beim Wickeln beobachtet und die Belastung durch die Belastungswalze erhöht, wenn sich ein unruhiger Lauf zeigt. Der unruhige Lauf kann durch einen Bediener visuell festgestellt werden. Man kann aber auch Vibrationsmessungen vornehmen und in Abhängigkeit von der Frequenz oder der Amplitude der Vibrationen die Kraft der Belastungswalze erhöhen. Durch diese Rückkopplungsmöglichkeit läßt sich die Wickelqualität der Rolle weiter verbessern. Da die durch das Druckluftpolster erzeugte Gegenkraft automatisch an die Kraft der Belastungswalze angeglichen wird, ergeben sich trotz eines "festeren" Haltens der Rolle im Wikkelbett keine nennenswert geänderten Wickelhärteverläufe.

Mit Vorteil wird das Druckluftpolster erst ab einem vorbestimmten Rollendurchmesser eingeschaltet, wobei dieser Rollendurchmesser mit der Belastung durch die Belastungswalze verändert wird. Bei dieser Vorgehensweise trägt man der Tatsache Rechnung, daß erst ab einem vorbestimmten Rollengewicht tatsächlich eine Druckluftentlastung notwendig ist, weil erst ab einem bestimmten Rollendurchmesser das Rollengewicht so weit ansteigt, daß die Nipkraft in den Auflagenips die Wikkelhärte negativ beeinflussen könnte. Durch die Erhöhung der Kraft der Belastungswalze können sich nun aber die Verhältnisse verschieben. Wenn beispielsweise aufgrund eines unruhigen Laufs der Rolle eine Erhöhung der Kraft der Belastungswalze notwendig ist, kann die Summe aus Belastungskraft und Gewichtskraft bereits dann einen kritischen Wert annahmen, wenn der sonst übliche Rollendurchmesser noch nicht erreicht ist. In diesem Fall wird das Druckluftpolster entsprechend früher aufgebaut.

Die Erfindung wird im folgenden anhand eines bevorzugten Ausführungsbeispiels in Verbindung mit der Zeichnung näher beschrieben. Hierin zeigen:
- Fig. 1: eine schematische Seitenansicht einer Wickelvorrichtung und
- Fig. 2: verschiedene Kurven zur Darstellung des Wikkelverfahrens.

Fig. 1 zeigt eine Wickelvorrichtung zum Aufwickeln einer Materialbahn 2 zu einer Wickelrolle 6'. Die Materialbahn 2 wird hierbei auf eine Hülse 6 aufgewikkelt, die in einem Wickelbett 11 ruht, das durch zwei Tragwalzen 3, 5 gebildet ist. Das Wickelbett 11 wird mit Hilfe eines Blaskastens 4, der im Zwickel unterhalb der Tragwalzen 3, 5 angeordnet ist, mit Druckluft versorgt, d.h. im Wickelbett 11 kann gesteuert ein Druckluftpolster aufgebaut werden, das zur Unterstützung der Wickelrolle 6' dient und damit die Auflagekraft der Wickelrolle 6' auf die Tragwalzen 3, 5 verringert.

Oberhalb des Wickelbettes 11 ist eine Belastungswalze 7 angeordnet, die mit Hilfe eines Motors 8, der im vorliegenden Fall als Kolben-Zylinder-Motor ausgebildet ist, über ein Gestänge 9 in Richtung auf das Wickelbett belastet werden kann. Hierdurch wird die Hülse 6 und später die Wickelrolle 6' in das Wickelbett 11 hineingepreßt, also gegen die Tragwalzen 3, 5. Mit zunehmendem Durchmesser der Wickelrolle 6' wandert die Belastungswalze 7 nach oben. Für einen größeren Durchmesser der Wickelrolle 6', der gestrichelt eingezeichnet ist, ist die Position der Wickelrolle 7 ebenfalls gestrichelt eingezeichnet.

Die Winkellage, d.h. ein Winkel α, des Gestänges 9 gegenüber einem Drehpunkt 13 wird mit Hilfe eines Sensors 12 erfaßt. Da die Länge des Hebelgestänges 9 bekannt ist, läßt sich aus dem Winkel α die Position der Belastungswalze 7 relativ zum Wickelbett 11 bestimmen. Diese Lageinformation kann aber auch auf andere Weise gewonnen werden, beispielsweise aus der Ausfahrbewegung des Motors 8. Es ist schließlich nicht notwendig, daß die Belastungswalze über ein Hebelgestänge 9 bewegt wird. Es ist auch denkbar, daß die Belastungswalze 7 in einer Linearführung angeordnet ist.

Die Positionsinformation des Sensors 12 wird einer Steuereinrichtung zugeführt. Die Steuereinrichtung steuert über den Motor 8 eine Kraft F, mit der die Belastungswalze 7 auf die Wickelrolle 6' wirkt. Wie weiter unten erläutert wird, ist die Kraft der Belastungswalze abhängig vom Durchmesser der Wickelrolle 6'. Deswegen sind in Fig. 1 zwei unterschiedliche Kräfte F, F' angegeben, die bei unterschiedlichen Durchmesser der Wickelrolle 6' bzw. der Hülse 6 von der Belastungswalze 7 aufgebracht werden. Ferner steuert die Steuereinrichtung 10 auch den Druck des Blaskastens 4, d.h. den Druck der Luft im Wickelbett 11.

In Fig. 2 sind nun einige Kurven dargestellt, anhand derer die Erfindung erläutert werden soll. Hierbei ist von links nach rechts ein Durchmesser D der Wickelrolle 6' in mm angegeben. Von unten nach oben ist jeweils eine Streckenlast F in kN/m aufgetragen. Mit einer Kurve 14 ist die Streckenlast angegeben, die sich bei zunehmendem Durchmesser der Wickelrolle 6' ohne zusätzliche Maßnahmen ergeben würde. Die negative Streckenlast ergibt sich daraus, daß zu Beginn des Wickelvorgangs, wo die Wickelrolle 6' noch relativ leicht ist, die Bahn 2 im Falle ihres Einlaufs über die Tragwalze 3 die Tendenz hat, die Hülse 6 aus dem Wickelbett 11 herauszuheben. Aus diesem Grunde übt in diesem Bereich die Belastungswalze 7 eine relativ große Kraft aus. Diese Kraft der Belastungswalze ist in einer Kurve 15 aufgetragen. Schließlich ist mit einer Kurve 16 die Kraft zu erkennen, mit der die Druckluftentlastung im Wickelbett 11 arbeitet. Diese Kraft ist in einem relativ großen Bereich des Wickelvorgangs gleich Null. Sie setzt hier erst bei einem Durchmesser von etwa 950 bis 1000 mm ein. Aus der Summe der auf die Wickelrolle 6' wirkenden Kräfte ergibt sich eine Kurve 17. Diese fällt am Anfang ab, bleibt dann im wesentlichen konstant und steigt schließlich geringfügig an. Im Sinne der vorliegenden Erfindung soll ein Verlauf, wie er in der Kurve 17 dargestellt ist, als "annähernd konstant" bezeichnet werden. Veränderungen gegenüber einem Mittelwert von ±25% sind hierbei durchaus zulässig.

Zu Beginn des Wickelvorgangs wird, wie gesagt, die Belastungswalze 7 mit einer relativ hohen Kraft F in das Wickelbett 11 gerichtet, so daß die Wickelhülse 6 und die sich darauf bildende Wickelrolle 6' mit einer relativ hohen Nipkraft oder Nipbelastung gewickelt wird. Dies erzeugt eine relativ hohe Wickelhärte zu Beginn des Wickelvorgangs. Da mit zunehmendem Durchmesser der Wickelrolle die Nipkraft in den Auflagenips zwischen der Wickelrolle 6' und den Tragwalzen 3, 5 aufgrund des Eigengewichts der Wickelrolle 6' zunimmt, hat man bislang die Belastung durch die Belastungswalze 7 kontinuierlich zurückgefahren, bis die Belastung durch die Belastungswalze 7 praktisch kaum noch spürbar war. Übliche Werte lagen hierbei bei 0,2 kN/m. Diese Belastung F' diente lediglich noch dazu, die Wickelrolle 6' daran zu hindern, aus dem Wickelbett 3, 5 herausgeworfen zu werden. Hierbei ging man von der Überlegung aus, daß eine zu große Belastung durch die Belastungswalze 7 sich negativ auf die Wickelhärte der Wickelrolle 6' auswirkt. Diese Überlegung ist an und für sich richtig. Man kann aber beobachten, daß der Wickelhärteverlauf bei manchen Wickelrolle dennoch unbefriedigend ist.

Versuche haben ergeben, daß ein unbefriedigender Wikkelhärteverlauf vor allem dann zu beobachten ist, wenn der Lauf der Wickelrolle 6' sehr unruhig ist. Die Rolle springt und vibriert in derartigen Fällen, d.h. eine zuverlässige und reproduzierbare Ermittlung der beim Wickeln herrschenden Nipkräfte ist im Grunde praktisch nicht möglich. Ein unruhiger oder unrunder Verlauf kann viele Ursachen haben. Möglich sind beispielsweise Dikkenschwankungen der zulaufenden Materialbahn 2, die sich bei der Herstellung beispielsweise einer Papierbahn nicht immer vermeiden lassen. Insbesondere bei höheren Wickelgeschwindigkeiten machen sich Schwingungen in der Lagerung der Tragwalzen 3, 5 bemerkbar, die sich zudem noch gegenseitig beeinflussen können.

Die erfindungsgemäßen Überlegungen gingen nun dahin, den Lauf der Wickelrolle 6' wieder zu beruhigen. Hierzu hat man dann die Belastung durch die Belastungswalze 7 während des gesamten Wickelvorgangs immer bei mindestens 0,5 kN/m gehalten. Dies ist in der rechten Hälfte der Fig. 2 ab etwa 1035 mm Rollendurchmesser eingetragen. Durch den schraffierten Bereich ist angedeutet, daß die Belastung durch die Belastungswalze in diesem Bereich auch höher sein kann, wenn dies erforderlich ist.

Damit durch die höhere Belastung keine negative Beeinflussung der Wickelhärte auftritt, erhöht die Steuereinrichtung 10 den Druck im Wickelbett 11 entsprechend. Dies ist anhand der Kurve 16 erkennbar. Auch hier ist durch einen schraffierten Bereich angedeutet, daß der Druck im Wickelbett abhängig ist von der Belastung durch die Belastungswalze 7. Die Steuerung ist hierbei relativ einfach zu realisieren, weil sich die Kraft F, F' der Belastungswalze 7 der Gewichtskraft der Wickelrolle 6' linear überlagert. Dementsprechend kann man auch zur Steuerung des Drucks im Wickelbett 11 das Prinzip der Überlagerung von konstanten und variablen Drücken verwenden.

Man kann nun der Steuereinrichtung 10 die entsprechenden Kräfte F, F' der Belastungswalze 7 und die dazugehörigen Drücke im Wickelbett 11 in Abhängigkeit von Parametern der Materialbahn, insbesondere Flächengewicht oder Dichte, vorgeben. Man kann aber auch noch eine Stelleinrichtung 18 vorsehen, mit deren Hilfe eine Bedienungsperson den Druck auf die Belastungswalze erhöhen kann, wenn sich beim Wickeln zeigt, daß die Unruhe ein tolerierbares Maß übersteigt. Die Beurteilung dieser Frage kann entweder visuell durch eine Bedienungsperson erfolgen oder anhand von Vibrationsmessungen an den Tragwalzen 3, 5 oder der Belastungswalze 7 vorgenommen werden. In gleichem Maße, wie mit Hilfe der Stelleinrichtung 18 die Belastung der Belastungswalze 7 erhöht wird, wird natürlich auch der Druck im Wickelbett 11 erhöht.

Der Druck im Wickelbett 11 sollte in Abhängigkeit von der Papiersorte und ihrer Empfindlichkeit so eingestellt werden, daß die Nipkraft in den Auflagenips zwischen der Wickelrolle 6' und den beiden Tragwalze 3, 5 bei etwa 2 bis 5 kN/m liegt.

Mit dem erfindungsgemäßen Vorgehen wird erreicht, daß die Materialbahnrolle 6' mit Hilfe der Belastungswalze 7 einerseits fest in das Wickelbett eingedrückt wird, um zu Beginn des Wickelvorgangs die gewünschte hohe Wickelhärte zu erzeugen und gleichzeitig ein Herausschleudern (Kick-out) der Materialbahnrolle aus dem Wickelbett zu verhindern. Diese Halte- oder Einspannfunktion wird über den gesamten Wickelvorgang beibehalten. Andererseits verhindert man durch die Steuerung, daß die Auflagekraft der Materialbahnrolle 6' auf den Tragwalzen 3, 5 so groß wird, daß Schäden entstehen. Die Steuerung erlaubt es, sogar mit erheblich größeren Kräften an der Belastungswalze 7 zu arbeiten, weil die Druckluftentlastung für eine entsprechende gesteuerte Kompensation sorgt.

## Patentansprüche

1. Verfahren zum Aufwickeln einer Materialbahn (2) zu einer Rolle (6, 6'), bei dem die Rolle (6, 6') in einem Wickelbett (11) liegt, von einer Belastungswalze (7) in das Wickelbett (11) gedrückt wird und zumindest während eines Teils des Wickelvorgangs durch ein Druckluftpolster im Wickelbett (11) unterstützt wird, **dadurch gekennzeichnet, daß** die Belastungswalze (7) die Rolle (6, 6') während des gesamten Wickelvorgangs mit einer Mindestbelastung von 0,5 kN/m in das Wickelbett (11) drückt.

2. Verfahren nach Anspruch 1, **dadurch gekennzeichnet, daß** das Druckluftpolster in Abhängigkeit von der Belastung der Belastungswalze (7) gesteuert wird.

3. Verfahren nach Anspruch 1 oder 2, **dadurch gekennzeichnet, daß** die Belastungswalze (7) verwendet wird, um den Durchmesser der Rolle (6, 6') zu ermitteln, wobei das Druckluftpolster in Abhängigkeit von vorgebbaren Parametern der aufgewickelten Materialbahn (2) und vom Durchmesser der Rolle (6, 6') gesteuert wird.

4. Verfahren nach einem der Ansprüche 1 bis 3, **dadurch gekennzeichnet, daß** das Druckluftpolster so eingestellt wird, daß eine vorbestimmte maximale Nipkraft zwischen der Rolle (6, 6') und den das Wikkelbett (11) bildenden Tragwalzen (3, 5) nicht überschritten wird.

5. Verfahren nach Anspruch 4, **dadurch gekennzeichnet, daß** die maximale Nipkraft in Abhängigkeit von der Papiersortenempfindlichkeit im Bereich von 2 bis 5 kN/m liegt.

6. Verfahren nach einem der Ansprüche 1 bis 5, **dadurch gekennzeichnet, daß** ein Nipkraftverlauf zwischen Rolle (6, 6') und Tragwalze (3, 5) über den gesamten Wickelvorgang annähernd konstant bleibt.

7. Verfahren nach einem der Ansprüche 1 bis 6, **dadurch gekennzeichnet, daß** man die Rolle (6, 6') beim Wikkeln beobachtet und die Belastung durch die Belastungswalze (7) erhöht, wenn sich ein unruhiger Lauf zeigt.

8. Verfahren nach einem der Ansprüche 1 bis 7, **dadurch gekennzeichnet, daß** das Druckluftpolster erst ab einem vorbestimmten Rollendurchmesser eingeschaltet wird, wobei dieser Rollendurchmesser mit der Belastung durch die Belastungswalze (7) verändert wird.

## Claims

1. Method for winding a material web (2) to form a reel (6, 6'), in which the reel (6, 6') lies in a winding bed (11), is pressed into the winding bed (11) by a loading roll (7) and, at least during part of the winding operation, is supported in the winding bed (11) by a compressed air pad, **characterized in that** the loading roll (7) presses the reel (6, 6') into the winding bed (11) with a minimum loading of 0.5 kN/m during the entire winding operation.

2. Method according to Claim 1, **characterized in that** the compressed air pad is controlled as a function of the loading of the loading roll (7).

3. Method according to Claim 1 or 2, **characterized in that** the loading roll (7) is used to determine the diameter of the reel (6, 6'), the compressed air pad being controlled as a function of pre-definable parameters of the material web (2) wound up and of the diameter of the reel (6, 6').

4. Method according to one of Claims 1 to 3, **characterized in that** the compressed air pad is set in such a way that a predetermined maximum nip force between the reel (6, 6') and the carrier rolls (3, 5) forming the winding bed (11) is not exceeded.

5. Method according to Claim 4, **characterized in that** the maximum nip force lies in the range from 2 to 5 kN/m, depending on the sensitivity of the grade of paper.

6. Method according to one of Claims 1 to 5, **characterized in that** a nip force profile between reel (6, 6') and carrier roll (3, 5) remains approximately constant over the entire winding operation.

7. Method according to one of Claims 1 to 6, **characterized in that** the reel (6, 6') is observed during winding and the loading by the loading roll (7) is increased if disturbed running is manifested.

8. Method according to one of Claims 1 to 7, **characterized in that** the compressed air pad is switched on only beginning at a predetermined reel diameter, this reel diameter being changed with the loading by the loading roll (7).

## Revendications

1. Procédé pour enrouler une bande de matériau (2) en rouleau (6, 6'), le rouleau (6, 6') étant situé dans un lit d'enroulement (11) et poussé par un rouleau de charge (7) dans le lit d'enroulement (11) en étant pendant au moins une partie du processus d'enroulement supporté par un coussin d'air comprimé dans le lit d'enroulement (11), **caractérisé en ce que** pendant tout le processus d'enroulement le rouleau de charge (7) pousse le rouleau (6, 6') avec une charge minimum de 0,5 kN/m dans le lit d'enroulement (11).

2. Procédé selon la revendication 1, **caractérisé en ce que** le coussin d'air comprimé est commandé en fonction de la charge du rouleau de charge (7).

3. Procédé selon la revendication 1 ou 2, **caractérisé en ce que** le rouleau de charge (7) est utilisé pour déterminer le diamètre du rouleau (6, 6'), le coussin d'air comprimé étant commandé en fonction de paramètres spécifiables de la bande de matériau (2) enroulé et du diamètre du rouleau (6, 6').

4. Procédé selon une des revendications 1 à 3, **caractérisé en ce que** le coussin d'air comprimé est réglé de sorte qu'une force de contact entre rouleaux maximale prédéterminée entre le rouleau (6, 6') et les rouleaux porteurs (3, 5) formant le lit d'enroulement (11) ne soit pas dépassée.

5. Procédé selon la revendication 4, **caractérisé en ce qu'**en fonction de la sensibilité du type de papier la force de contact entre rouleaux maximale se situe entre 2 et 5 kN/m.

6. Procédé selon une des revendications 1 à 5, **caractérisé en ce que** pendant tout le processus d'enroulement l'évolution de la force de contact entre rouleaux entre le rouleau (6, 6') et le rouleau porteur (3, 5) reste environ constante.

7. Procédé selon une des revendications 1 à 6, **caractérisé en ce que** l'on observe le rouleau (6, 6') pendant l'enroulement pour augmenter la charge exercée par le rouleau de charge (7) lorsqu'on constate un fonctionnement instable.

8. Procédé selon une des revendications 1 à 7, **caractérisé en ce que** le coussin d'air comprimé n'est activé qu'à partir d'un diamètre de rouleau prédéfini, ce diamètre de rouleau étant modifié selon la charge exercée par le rouleau de charge (7).
